# EUROPÄISCHE PATENTSCHRIFT

(11) **EP 0 144 626 B1**
(45) Veröffentlichungstag und Bekanntmachung des Hinweises auf die Patenterteilung: **25.11.1987**
(21) Anmeldenummer: 84112190.8
(22) Anmeldetag: 11.10.1984
(51) Int. Cl.: B21D 19/12

(54) **Verfahren und Einrichtung zur Herstellung eines Rinneneckstücks**
Method and device for manufacturing a part for a gutter corner
Procédé et dispositif pour fabriquer une pièce de coin de gouttière

(30) Priorität: 28.11.1983 CH 6229/83
(43) Veröffentlichungstag der Anmeldung: 19.06.1985
(73) Patentinhaber: STRUB AG, CH-3250 Lyss (CH)
(72) Erfinder: Blaser, Heinz, CH-8302 Augwil (CH)
(74) Vertreter: Keller, René, Dr.

## Beschreibung

Die Erfindung betrifft ein Verfahren zur Herstellung eines Rinneneckstücks gemäss dem Oberbegriff des Patentanspruchs 1, eine Einrichtung zur Durchführung des Verfahrens und ein nach dem Verfahren hergestelltes Rinneneckstück.

Rinneneckstücke werden vor allem für Dachrinnen verwendet. Zur Herstellung eines Rinneneckstücks hat man bisher zwei je mit einem Rand auf Gehrung geschnittene Rinnenenden an den Rändern verschweisst oder hartgelötet. Das Schweissen einer über die ganze Länge dichten Schweissnaht ist aufwendig und hartgelötete Verbindungen haben sich für Dachrinnen als nicht genügend fest erwiesen, weil sie infolge der bei starken Temperaturänderungen auftretenden Spannungen in der Dachrinne reissen können. Bei mit einer Korrosionsschutzschicht versehenen Rinnenenden insbesondere verzinkten Rinnenenden, hat das Schweissen und das Hartloten zudem den Nachteil, dass die Korrosionsschutzschicht im Bereich der Verbindungsstelle zerstört wird.

Der Erfindung liegt die Aufgabe zugrunde, in einfacher Weise eine zugfeste Verbindung der Rinnenenden zu erreichen und bei mit einer Korrosionsschutzschicht versehenen Rinnenenden eine Beschädigung der Schutzschicht zu vermeiden.

Diese Aufgabe wird gemäss der Erfindung in verfahrensmässiger Hinsicht durch die im Kennzeichen des Anspruchs 1 angegebenen Merkmale und in einrichtungsmässiger Hinsicht durch die im Kennzeichen des Anspruchs 6 aufgeführten Merkmale gelöst. Das nach dem erfindungsgemässen Verfahren hergestellte Rinneneckstück ist Gegenstand des Anspruchs 10.

Vorteilhafte Aufgestaltungen des Verfahrens und der Einrichtung nach der Erfindung ergeben sich aus den Ansprüchem 2 bis 5 sowie 7 bis 9.

Im folgenden wird anhand der Zeichnung ein Ausführungsbeispiel der erfindungsgemässen Einrichtung und des mit dieser durchgeführten Verfahrens näher erläutert. Es zeigen:
Fig. 1 eine Draufsicht auf eine erste Vorrichtung zum Verformen des Rands des einen Rinnenendes mit in Ruhelage dargestellten Niederhalter und Stempeln, in Blickrichtung I in Fig. 2,
Fig. 2 eine Seitenansicht der ersten Vorrichtung in Blickrichtung 11 in Fig. 1,
Fig. 3 einen Schnitt nach der Linie 111-111 in Fig. 1,
Fig. 4 einen Schnitt nach der Linie IV-IV in Fig. 1,
Fig. 5 eine Vorderansicht des horizontal verschiebbaren Stempels der ersten Vorrichtung in Blickrichtung V in Fig. 1,
Fig. 6 einen Ausschnitt aus der Fig. 4 in grösserem Maßstab,
Fig. 7 eine Draufsicht auf eine zweite Vorrichtung zum Abkanten des Rands des anderen Rinnenendes mit in Ruhelage strichpunktiert dargestelltem Niderhalter und in Arbeitslage dargestelltem Stempel,
Fig. 8 eine Seitenansicht der zweiten Vorrichtung mit in Ruhelage dargestelltem Niederhalter und Stempel, in Blickrichtung VIII in Fig. 7
Fig. 9 einen Schnitt nach der Linie IX-IX in Fig. 7, wobei der Stempel am Ende seines Arbeitshubs dargestellt ist,
Fig.10 einen Schnitt nach der Linie X-X in Fig. 7 in grösserem Maßstab, wobei der Stempel und der Niederhalter in Ruhelage dargestellt sind,
Fig.11 eine Rückansicht des Stempels der zweiten Vorrichtung, in Blickrichtung XI in Fig. 8,
Fig.12 eine Draufsicht auf eine dritte Vorrichtung zur Bildung eines spitzwinkligen Falzes am Rand des anderen Rinnenendes mit einer Auflage, einem in Arbeitslage dargestellten Niederhalter und einem in Ruhelage dargestellten Stempel,
Fig. 13 eine Vorderansicht der Auflage und des Niederhalters der dritten Vorrichtung in Blickrichtung XIII in Fig. 12,
Fig. 14 eine Vorderansicht des Stempels der dritten Vorrichtung, in Blickrichtung XIV in Fig. 12,
Fig. 15 einen Schnitt nach der Linie XV-XV in Fig. 14,
Fig. 16 eine Seitenansicht einer vierten Vorrichtung zum Zusammenpressen der ineinander gehängten Falze der beiden Rinnenenden mit einem in Ruhelage dargestellten Oberstempel in Blickrichtung XVI in Fig. 17
Fig. 17 eine Draufsicht auf die vierte Vorrichtung in Blickrichtung XVII in Fig. 16,
Fig. 18 einen Schnitt nach der Linie XVIII-XVIII in Fig. 17, wobei der Oberstempel in Arbeitslage dargestellt ist,
Fig. 19 zwei für die Bildung der beiden Rinnenenden zugeschnittene Blechstücke,
Fig. 20 eine Draufsicht auf das eine Rinnenende und querschnitte durch dessen Rand nach jedem der durch die erste Vorrichtung durchgeführten Bearbeitungsschritte,
Fig. 21 eine Draufsicht auf das andere Rinnenende und Querschnitte durch dessen Rand nach jedem der durch die zweite und dritte Vorrichtung durchgeführten Bearbeitungsschritte und
Fig. 22 eine Draufsicht auf das fertiggestellte Rinneneckstück und Querschnitte durch die Ränder der beiden Rinnenenden, welche das Ineinanderhängen der Falze und das Zusammenpressen der Falzung zeigen.

Die Einrichtung zur Herstellung eines Rinneneckstücks besteht aus den vier in Figuren 1 bis 6, 7 bis 11, 12 bis 15 und 16 bis 18 dargestellten Vorrichtungen 1 bis 4, die im folgenden näher erläutert werden. Mit der Einrichtung werden die Ränder 5, 6 zweier auf Gehrung geschnittener, halbzylindrischer Rinnenenden 7, 8 - wie in Figuren 20 bis 22 dargestellt - miteinander verfalzt.

Figur 19 zeigt die für die Bildung der Rinnenenden 7, 8 zugeschnittenen, ebenen Blechstücke 7', 8'. Die strichpunktierten Linien in Figur 19 deuten an, wie die Blechstücke bisher für zum Verschweissen bzw. Hartlöten bestimmte Rinnenenden zugeschnitten wurden. Die zugeschnittenen Blechstücke 7', 8' werden in der üblichen Weise rinnenförmig gebogen, wobei ein Wulst 7" 8", angeformt wird, der wegen des gewählten Zuschnitts gegenüber den Rändern 5, 6 zurückversetzt ist, derart, dass der Wulst 7" des Rinnenendes 7 nach der Verfalzung der Ränder 5, 6 an den Wulst 8" des anderen Rinnenendes, 8 anstösst oder diesen etwas überlappt bzw. umgreift und die Überlappung mit Hilfes eines Hammers umgebördelt werden kann.

Die erste, in Fig. 1 bis 6 dargestellte Vorrichtung 1 dient zum Ab- und Umkanten des Rands 5 des einen Rinnenendes 7 sowie zur Bildung eines spitzwinkligen Falzes an der Innenseite der Umkantung. Sie hat ein der Aussenseite des Rinnenendes 7 angepasste, auf einem Tisch 9 montierte, Aufnahme 10 und einen gemäss dem Pfeil 11 vertikal in die Aufnahme verschiebbaren, der Innenseite des Rinnenendes angepassten, halbzylindrischen Niederhalter 12. Die Stirnflache 13 der Aufnahme 10 (und diejenige des Niederhalters 12) liegt in einer entsprechend der Gehrung unter einem Winkel von 45° zur Wölbungsachse 15 der Aufnahme 10 geneigten, vertikalen Ebene. An der Stirnfläche 13 ist eine Platte 16 mit einer halbelliptischen Aussparung befestigt, deren Rand 17 stufenförmig gegenüber dem stirnseitigen elliptischen Rand 19 der hohlzylindrischen Wölbungsflache 18 der Aufnahme 10 nach aussen versetzt ist. Die Stufenhöhe entspricht dabei dem Vierfachen der Blechdicke der Rinnenenden. Die Randfläche 17 der Platte 18 ist eine halbelliptische Hohlzylinderringfläche und steht senkrecht von der Stirnfläche 13 vor. Die Randfläche 17 bildet zusammen mit der Stirnfläche 13 eine Matrize für einen gemäss dem Pfeil 22 parallel zur Stirnfläche 13 verschiebbaren, mit einem stufenförmigen Ansatz 20 versehenen Stempel 21. Der plattenförmige Stempel 21 ist der halbelliptischen Aussparung und der Dicke der Platte 16 angepasst, so dass die der Aufnahme 10 abgewandten Aussenflächen des Stempels 21 und der Platte 16 in einer Ebene liegen. Unter dem Stempel 21 und unterhalb der Tischplatte 9 ist ein gemass dem Pfeil 24 vertikal durch eine Aussparung in der Tischplatte 9 nach oben verschiebbarer, plattenförmiger, mit einer halbelliptischen Aussparung versehener Stempel 25 angeordnet, dessen der Aufnahme 10 zugewandte Fläche 26 beim nach oben Verschieben an den Aussenflächen des Stempels 21 und der Platte 16 gleitet, und dessen Hub durch den stufenförmigen Ansatz 20 des Stempels 21 begrenzt ist. Schliesslich ist noch ein dritter Stempel 27 vorgesehen, der aus einer halbelliptischen der Aussparung der Platte 16 angepassten und am in der Zeichnung linken, elliptischen Rand 28 abgeschragten Platte besteht, die beim horizontalen, senkrecht zur Stirnfläche 13 erfolgenden Stempelvorschub gemäss Pfeil 29 in die Aussparung der Platte 16 greift. Der Vorschub des Stempels 27 ist durch einen nicht dargestellten Anschlag begrenzt.

Die in Fig. 7 - 11 dargestellte, zweite Vorrichtung 2 dient zum Abkanten des Rands 6 des anderen Rinnenendes 8. Sie hat eine der Aussenseite des Rinnenendes 8 angepasste, auf der Tischplatte 9 montierte Aufnahme 30 und einen vertikal in die Aufnahme verschiebbaren, der Innenseite des Rinnenendes angepassten Niederhalter 31. Die Stirnfläche 32 der Aufnahme 30 (und diejenige des Niederhalters 31) liegt in einer entsprechend der Gehrung unter einem Winkel von 45° zur Wölbungsachse 35 der Aufnahme geneigten, vertikalen Ebene. An der Stirnfläche 32 ist eine Platte 37 mit einer halbelliptischen Aussparung befestigt, deren Rand 38 dem stirnseitigen, elliptischen Rand 39 der hohlzylindrischen Wölbungsfläche 40 der Aufnahme 30 angepasst ist. Die Randfläche 38 der Platte 37 ist eine elliptische Hohlzylinderringflache und steht senkrecht von der Stirnfläche 32 vor. Sie schliesst also unmittelbar an den Rand 39 der Wölbungsfläche 40 an, ist jedoch von dieser abgewinkelt. Ein aus zwei Teilen 42,43 bestehender Stempel 44 ist in Richtung des Pfeiles 45 vertikal parallel zur Stirnfläche 32 verschiebbar gelagert. Der eine Stempelteil 42 besteht aus einer der Aussparung und der Dicke der Platte 37 angepassten, halbelliptischen Platte, die an der der Aufnahme 30 zugewandten Fläche des anderen, ebenfalls durch eine halbelliptische Platte gebildeten Stempelteils 43 vertikal verschiebbar gelagert ist.

Der Stempelteil 42 hat gemäss Fig. 8 und 11 einen in einen Hohlraum des Stempelteils 43 ragenden Ansatz 46, der gegen die Kraft zweier an der oberen Hohlraumwand abgestützter Federn 47 verschiebbar auf einem fest im Stempelteil 43 sitzenden, vertikalen Bolzen 48 gelagert ist. In der Ruhelage ragt der durch die Federn 47 nach unten gedrückte Stempelteil 42 über den Stempelteil 43 vor und bewirkt beim Vorschub des Stempels 44 eine stumpfwinklige Abkantung des Blechrands. Beim weiteren Vorschub des Stempels 44 gleitet der Teil 43 am Teil 42 gegen die Kraft der Federn 47 nach unten und bewirkt eine zweite Abkantung des über die Platte 37 vorstehenden Rinnenrandendes. Der Vorschub des Stempels 44 ist durch eine Stufe 49 an der der Aufnahme 30 zugewandten Seite des Stempelteils 43 begrenzt, die am Stempelteil 42 anschlägt, nachdem der Stempelteil 43 die Einkantung vorgenommen hat.

Die in Fig. 12 - 15 dargestellte, dritte Vorrichtung 3 dient zur Bildung eines spitzwinkligen Falzes an der Aussenseite des Rands 6 des Rinnenendes 8. Sie hat eine der Innenseite des Rinnenendes 8 angepasste, auf der Tischplatte 9 montierte halbzylindrische Auflage 50 und einen vertikal verschiebbaren, der Aussenseite des Rinnenendes 8 angepassten Niederhalter 51. Die Stirnfläche 52 der Auflage 50 steht entsprechend dem Gehrungswinkel von 45° schräg zur Wölbungsachse der Auflage und die Stirnfläche 53 des Niederhalters 51 ist parallel zu ihr zurückversetzt. Senkrecht zur Stirnfläche 52 ist ein der Wölbung der Auflage 50 mit Spiel angepasster Stempel 54 verschiebbar. Der in Vorschubrichtung 55 vordere, untere, halbelliptische Rand 56 des Stempels 54 ist abgeschrägt, um an dem durch die zweite Vorrichtung 2 eingekanteten Rinnenrand einen spitzwinkligen Falz zu bilden.

Die in Fig. 16 -18 dargestellte, vierte Vorrichtung 4 dient zum Zusammenpressen der ineinandergehängten Falze der beiden Rinnenenden 7, 8. Sie hat zwei den Aussenseiten der Rinnenenden 7, 8 angepasste Aufnahmen 60, 61 und zwei den Innenseiten angepasste Niederhalter 62, 63. Die beiden Aufnahmen 60, 61 sind so auf einer auf dem Tisch 9 befestigten Platte 64 montiert, dass ihre unter dem Gehrungswinkel von 45° zur Wölbungsachse geneigten Stirnflächen 66, 67 in einem Abstand parallel zueinander verlaufen, welcher etwas grösser ist als die Breite der mittels der Vorrichtungen 1-3 bearbeiteten, und danach zum Falzen ineinandergehängten Ränder 5, 6 der Rinnenenden 7, 8. Ein durch eine halbelliptische, an den Rändern abgeschrägte Platte gebildeter Oberstempel 70 ist aus der in Fig. 16 dargestellen Ruhelage in den Raum zwischen den beiden Stirnflächen 66, 67 verschiebbar. Die beiden Niederhalter 62, 63 sind an einer den Oberstempel 70 tragenden Platte 71 vertikal (Pfeil 72) verschiebbar gegen die Kraft von Federn 73 gelagert. Der Oberstempel 70 wirkt mit einer ortsfest zwischen den Stirnflächen 66, 67 auf der Platte 64 stehenden Matrizenplatte 74 und einem horizontal (Pfeil 75) zwischen den Stirnflächen 66, 67 verschiebbaren Unterstempel 76 zusammen. Die Matrizenplatte 74 hat ebenso wie die Platte 16 der Vorrichtung 1 eine halbelliptische Aussparung, deren Rand stufenförmig gegenüber den beiden stirnseitigen, elliptischen Rändern der hohlzylindrischen Wölbungsflächen der beiden Aufnahmen 60,61 nach aussen versetzt ist. Die Stufenhöhe entspricht ebenfalls dem Vierfachen der Blechdicke. Im Gegensatz zur Platte 16 erstreckt sich der Rand der Matrizenplatte 74 jedoch nicht über die ganze Länge des Rinnenrandes 5 sondern lediglich über etwa drei Viertel dieser Länge.

Der restliche Teil des Rinnenrandes wird vom Unterstempel 76 erfasst, der am Ende seines Arbeitshubs (Fig. 18) an der Matrizenplatte 74 anschlagt und zusammen mit dieser die Form der Platte 16 hat.

Die für die Betätigung der Niederhalter und Stempel der Vorrichtungen 1 bis 4 erforderlichen Vorschub-und Pressvorrichtungen sind in der Zeichnung nicht dargestellt. Zweckmässig werden hydraulische Vorrichtungen verwendet.

Das Rinneneckstuck wird mittels der Vorrichtungen 1 bis 4 wie folgt hergestellt.

Die in Fig. 19 dargestellten Blechzuschnitte 7', 8' werden in der üblichen Weise rinnenförmig gebogen und die Wulste 7" und 8" angeformt.

Das Rinnenende 7 wird in die Aufnahme 10 der Vorrichtung 1 gelegt und zwar so, dass sein Rand 5 über die Stirnfläche 13 der Aufnahme und über die Platte 16 hinausragt. Um das Positionieren des Rands 5 zu erleichtern, kann die Vorrichtung 1 einen horizontal, parallel zur Stirnfläche 13 in einem Abstand vor die Platte 16 schiebbaren, (nicht dargestellten) Anschlag haben, der für die Bearbeitung in eine Ruhelage ausserhalb der Stempelwege züruckziehbar ist. Das in die Aufnahme 10 gelegte Rinnenende wird mittels des Niederhalters 12 festgeklemmt.

Daraufhin wird zuerst der Stempel 21 beaufschlagt, der den Rand 5 an der Stirnfläche 13 der Aufnahme 10 abkantet und an der Randfläche 17 der Platte 16 umkantet. In Fig. 20 ist das durch den Stempel 21 gestanzte Profil 80 des Rands 5 an drei Stellen des Rinnenumfangs dargestellt. Die Abkantung ist mit 81 und die Umkantung mit 82 bezeichnet. Man erkennt, dass der Winkel, den die Abkantung 81 mit dem angrenzenden Teil des Rinnenendes 7 einschliesst, stetig über die Lange des Rands 5 ändert, nämlich von etwa 45° am in Fig. 20 unteren Randende über 90° in der Randmitte (tiefste Stelle der Rinne) bis zu etwa 135° am in Fig. 20 oberen Randende. Die Umkantung 82 steht rechtwinklig auf der Abkantung 81 und hat die Form eines halbelliptischen Zylinderrings. Sie bildet also den erfindungsgemässen ersten, senkrecht zur Gehrungsschnittebene 83 stehenden Halbring.

Anschliessend wird - unter Beibehaltung des Drucks auf den Stempel 21 - der Stempel 25 nach oben vorgeschoben, der den über die Randfläche 17 und den Stempel 21 vorstehenden Teil der Umkantung 82 an der Aussenseite des Stempels 21 rechtwinklig einkantet. Das durch den Stempel 25 gestanzte Profil ist in Fig. 20 mit 84, die Einkantung ist mit 85 bezeichnet.

Die Stempel 21 und 25 werden dann zurückgezogen und der Stempel 27 vorgeschoben, dessen Schrägflache 28 die Einkantung 85 schräg an die Umkantung 82 zu einem spitzwinkligen Falz 86 biegt. Das Profil mit dem an der Innenseite der Umkantung 82 gebildeten, spitzwinkligen Falz 86 ist in Fig. 20 mit 87 bezeichnet.

Das Rinnenende 8 wird in die Aufnahme 30 der Vorrichtung 2 gelegt und mittels des Niederhalters 31 festgeklemmt wobei sein Rand 6 ebenfalls über die Stirnfläche 32 und die Platte 37 vorsteht.

Beim Vorschub des Stempels 44 wird der Rand 6 zuerst durch den vorangehenden Stempelteil 42 an der Randfläche 38 der Platte 37 stumpfwinklig abgekantet. In Fig. 21 ist in derselben Weise wie in Fig. 20 das durch den Stempelteil 42 gestanzte Profil 90 des Rands 6 an drei Stellen des Rinnenumfangs dargestellt. Die stumpfwinklige Abkantung ist mit 91 bezeichnet. Man erkennt, dass der Winkel, den die Abkantung 91 mit dem angrenzenden Teil des Rinnenendes 8 einschliesst, am in Fig. 21 oberen und unteren Randende je etwa 135° betragt und von beiden Randenden allmählich auf 180° in der Randmitte (tiefste Stelle der Rinne) zunimmt. An der tiefsten Stelle der Rinne findet also keine Abkantung statt. Die Abkantung 91 hat ebenso wie die Umkantung 82 die Form eines halbelliptischen Zylinderrings und bildet somit den erfindungsgemässen zweiten, senkrecht zur Gehrungsschnittebene 83 stehenden Halbring.

Beim weiteren Vorschub des Stempels 44 gleitet der Stempelteil 43 am Stempelteil 42 gegen die Kraft der Federn 47 nach unten und kantet den über die Randfläche 38 und den Stempelteil 42 vorstehenden Teil der Abkantung 91 an der Platte 37 rechtwinklig nach aussen ab. Das durch den Stempel 43 gestanzte Profil ist in Fig. 21 mit 92 und die zweite Abkantung ist mit 93 bezeichnet.

Zum Bilden des zweiten, spitzwinkligen Falzes wird das Rinnenende 8 dann auf die Auflage 50 der Vorrichrichtung 3 gelegt, mittels des Niederhalters 51 festgeklemmt und der Stempel 54 vorgeschoben, dessen Schrägflache 56 die Abkantung 93 schräg an die Abkantung 91 biegt, wodurch das in Fig. 21 mit 94 bezeichnete Profil mit dem spitzwinkligen Falz 95 an der Aussenseite der Abkantung 91 erhalten wird.

Die Falze 88, 95 der beiden Rinnenenden 7, 8 werden gemäss Fig. 22 ineinandergehängt und die Rinnenenden 7, 8 in die Aufnahmen 60, 61 der Vorrichtung 4 gelegt. Beim Vorschub des Oberstempels 70 klemmen zuerst die Niederhalter 62, 63 die Rinnenenden 7, 8 in den Aufnahmen 60, 61 fest und anschliessend presst der Oberstempel 70 den an der Matrizenplatte 74 liegenden Teil der losen Verfalzung 96 zusammen. Anschliessend wird - unter Beibehaltung des Drucks auf den Oberstempel 70 - der Unterstempel 76 vorgeschoben, der den restlichen Teil der Verfalzung 96 zusammenpresst. Es hat sich gezeigt, dass durch das in zwei Schritten erfolgende Zusammenpressen der losen Verfalzung 96 die Gefahr von Verwerfungen längs der zusammengepressten Verfalzung 97 zuverlässig vermieden wird.

Die zusammengepresste Verfalzung 97 (Fig. 22) wird anschliessend zweckmässig noch weichgelötet, damit eine einwandfrei dichte Verbindung gewährleistet ist. Durch das Weichlöten wird eine gegebenenfalls vorhandene Korrosionsschutzschicht nicht beschädigt.

Die Fig. 22 zeigt, dass die Verfalzung 97 an der Rinnenecke nach aussen abgesetzt ist und an der Innenseite ein glatter Übergang zwischen den Rinnenenden gebildet ist. Dadurch wird die Gefahr einer Verstopfung des Rinneneckstücks durch z. B. bei Dachrinnen sich an Unebenheiten ansammelndes Laub usw. vermieden.

## Patentansprüche

1. Verfahren zur Herstellung eines Rinneneckstücks, bei dem zwei je mit einem Rand (5, 6) auf Gehrung geschnittene Rinnenenden (7, 8) miteinander verbunden werden, dadurch gekennzeichnet, dass am Rand (5) des einen Rinnenendes (7) ein erster, wenigstens annähernd senkrecht zur Gehrungsschnittebene (83) stehender Halbring (82) mit einem ersten spitzwinkligen Falz (86) an der Ringinnenseite gebildet wird, am Rand (6) des anderen Rinnenendes (8) ein zweiter, wenigstens annähernd senkrecht zur Gehrungsschnittebene (83) stehender Halbring (91) mit einem zweiten, spitzwinkligen Falz (95) an der Ringaussenseite gebildet wird, und dass die beiden Falze (86, 95) ineinander gehängt (96) und die Verfalzung (96) zusammengepresst (97) wird.

2. Verfahren nach Anspruch 1, dadurch gekennzeichnet, dass der erste Halbring (82) stufenförmig (81) vom Rinnenende (7) nach aussen abgesetzt wird.

3. Verfahren nach Anspruch 2, dadurch gekennzeichnet, dass am Rand (5) des einen Rinnenendes (7) eine zur Gehrungsschnittebene (83) parallele Abkantung (81) mit einer zu ihr rechtwinkligen, den ersten Halbring bildenden Umkantung (82) und einer an die Umkantung (82) anschliessenden, rechtwinkligen Einkantung (85) gebildet wird und die Einkantung (85) zur Bildung der ersten Falzen (86) in einem spitzen Winkel an die Innenseite der Umkantung (82) gebogen wird; und dass am Rand (6) des anderen Rinnenendes (8) eine den zweiten Halbring bildende, stumpfwinklige, erste Abkantung (91), deren stumpfer Abkantwinkel vor den beiden höchsten zur tiefsten Rinnenstelle stetig auf 180° zunimmt, und eine an die erste Abkantunq (91) anschliessende, rechtwinklig von dieser (91) nach aussen stehende, zweite Abkantung (93) gebildet wird, die zur Bildung des zweiten Falzes (95) in einem spitzen Winkel an die Aussenseite der ersten Abkantung (91) gebogen wird.

4. Verfahren nach einem der Ansprüche 1 bis 3, dadurch gekennzeichnet, dass die Verfalzung (96) in zwei Schritten zuerst längs eines Teils ihrer Lange und anschliessend über die restliche Länge zusammengepresst wird.

5. Verfahren nach einem der Ansprüche 1 bis 4, dadurch gekennzeichnet, dass die zusammengepresste Verfalzung (97) weichgelötet wird.

6. Einrichtung zur Durchführung des Verfahrens nach Anspruch 1, gekennzeichnet durch eine erste Aufnahme (10) für ein mit einem Rand (5) auf Gehrung geschnittenen erstes Rinnenende (7), die eine rinnenförmige Wandung (18) und eine unter einem Gehrungswinkel zur Wölbungsachse (15) der Wandung (18) stehende Stirnfläche (13) hat, einen ersten Niederhalter (12) zum Halten des ersten Rinnenendes (7) in der ersten Aufnahme (10), eine erste, an der Stirnfläche (13) der ersten Aufnahme (10) angeordnete Matrize (16) mit halbringförmiger, wenigstens annähernd senkrecht zur Stirnfläche (13) stehender Matrizenfläche (17) und einen dieser angepassten ersten Stempel (21) zur Bildung eines ersten Halbrings (82) am Rand (5) des ersten Rinnenendes (7), und eine erste Falzvorrichtung (25, 27) mit einem entlang der der Stirnfläche (13) abgewandten Aussenseite der ersten Matrize (16) und des ersten Stempels (21) bewegbaren Einkantstempel (25) und einem in die Matrizenöffnung bewegbaren (29) ersten Falzstempel (27) zur Bildung eines ersten, spitzwinkligen, zur Innenseite des ersten Halbrings (82) gebogenen Falzes (86) am Rand (5) des ersten Rinnenendes (7);
eine zweite Aufnahme (30) für ein mit einem Rand (6) auf Gehrung geschnittenes, zweites Rinnenende (8), die eine rinnenförmige Wandung (40) und eine unter einem Gehrungswinkel zur Wölbungsachse (35) der Wandung (40) stehende Stirnfläche (32) hat, einen zweiten Niederhalter (31) zum Halten des zweiten Rinnenendes (8) in der zweiten Aufnahme (30), eine zweite, an der Stirnfläche (32) der zweiten Aufnahme (30) angeordnete Matrize (37) mit halbringförmiger, wenigstens annähernd senkrecht zur Stirnfläche (32) stehender Matrizenfläche (38) und einen dieser angepassten zweiten Stempel (42) zur Bildung eines zweiten Halbrings (91) am Rand (6) des zweiten Rinnenendes (8), und eine zweite Falzvorrichtung (43, 50, 51, 54) mit einem entlang der der Stirnfläche (32) abgewandten Aussenseite des zweiten Stempels (42) und der zweiten Matrize (37) bewegbaren Abkantstempel (43), einem Halter (50, 51) für das mit der Abkantung (93) versehene zweite Rinnenende (8) und einem zweiten Falzstempel (54) zur Bildung eines zweiten, spitzwinkligen, zur Aussenseite des zweiten Halbrings (91) gebogenen Falzes (95) am Rand (6) des zweiten Rinnenendes (8); und
eine Presse (4) zum Zusammenpressen der ineinandergehängten (96) Falze (86, 95) der beiden Rinnenenden (7, 8).

7. Einrichtung nach Anspruch 6, dadurch gekennzeichnet, dass die halbringförmige Matrizenfläche (17) der ersten Matrize (16) stufenförmig gegenüber dem stirnseitigen Rand (19) der rinnenförmigen Wandung (18) der ersten Aufnahme (10) nach aussen versetzt ist, damit der erste Halbring (82) stufenförmig (81) vom ersten Rinnenende (7) nach aussen abgesetzt wird.

8. Einrichtung nach Anspruch 6 oder 7, dadurch gekennzeichnet, dass die Matrizenfläche (38) der zweiten Matrize (37) an den stirnseitigen Rand (39) der rinnenförmigen Wandung (40) der zweiten Aufnahme (30) anschliesst, der Halter (50, 51) der zweiten Falzvorrichtung (43, 50, 51, 54) aus einer eine nach aussen gewölbte Auflagefläche für die Innenwandung des zweiten Rinnenendes (8) und eine unter einem Gehrungswinkel zur Wölbungsachse der Auflagefläche stehende Stirnfläche (52) aufweisenden Auflage (50) und einem dritten Niederhalter (51) besteht, der eine nach innen gewölbte Niederhaltefläche und eine gegenüber der Stirnfläche (52) der Auflage (50) zurückgesetzte Stirnfläche (53) hat, und dass der zweite Falzstempel (54) wenigstens annähernd senkrecht zur Stirnfläche (52) der Auflage (50) verschiebbar und der Wölbung der Auflage (50) angepasst ist, um die Abkantung (93) des zweiten Rinnenendes (8) zur Bildung des zweiten Falzes (95) spitzwinklig an die Aussenseite des zweiten Halbrings (91) zu biegen.

9. Einrichtung nach einem der Ansprüche 6-8, dadurch gekennzeichnet, dass die Presse (4) einen Preßstempel (70) mit halbringförmiger Pressfläche, eine Pressmatrize (74) mit sich nur längs eines Teils des Umfangs der Pressfläche des Preßstempels (70) erstreckender Matrizenfläche und einen Pressgegenstempel (76) mit sich längs des restlichen Teils des Umfangs der Pressfläche des Preßstempels (70) erstreckender Pressfläche hat, und das aus dem Preßstempel (70) und der Pressmatrize (74) gebildete eine Presspaar sowie das aus dem Preßstempel (70) und dem Pressgegenstempel (76) gebildete andere Presspaar unabhängig voneinander zusammenpressbar sind, damit die ineinander gehängten (96) Falze (86, 95) der beiden Rinnenenden (7, 8) in zwei Schritten zuerst längs eines Teils ihrer Länge durch das eine Presspaar (70, 74) und anschliessend über die restliche Länge durch das andere Presspaar (70, 76) zusammenpressbar sind.

10. Rinneneckstück, bestehend aus einer Gehrungsverbindung zweier Rinnenenden, hergestellt nach dem Verfahren gemäss Anspruch 1, dadurch gekennzeichnet, dass die beiden Rinnenendränder (5, 6) je einen Falz (86, 95) aufweisen, die beiden Falze (86, 95) miteinander verfalzt (97) sind, und die Verfalzung (97) wenigstens annähernd senkrecht zur Gehrungsebene steht.

## Claims

1. A method of producing a gutter corner piece, in which two gutter ends (7, 8) each mitre-cut at one edge (5, 6) are connected together, characterised in that a first half-ring (82) extending substantially perpendicularly to the mitrecut plane (83) and having a first acute-angled fold (86) on the inside of the ring is formed at the edge (5) of the one gutter end (7), a second half-ring (91) extending substantially perpendicularly to the mitre-cut plane (83) and having a second acute-angled fold (95) on the outside of the ring is formed at the edge (6) of the gutter end (8), and in that the two folds (86, 95) are engaged one in the other (96) and the folding (96) is compressed (97).

2. A method according to claim 1, characterised in that the first half-ring (82) is offset outwardly in step-shaped manner (81) from the gutter end (7).

3. A method according to claim 2, characterised in that formed at the edge (5) of the one gutter end (7) is a bent portion (81), parallel to the mitre-cut plane (83), with a bent over portion (82) at right angles thereto and forming the first half-ring and a right-angled bent in portion (85) extending from the bent over portion (82), the bent in portion (85) being bent at an acute angle relative to the inside of the bent over portion (82) for the formation of the first fold (86); and in that formed at the edge (6) of the other gutter end (8) is an obtuse-angled first bent portion (91) which forms the second half-ring and the obtuse angle of which increases steadily to 180° from the two highest to the lowest point of the gutter, and a second bent portion (93) which extends from the first bent portion (91) and which stands outwardly at right angles thereto and which for the formation of the second fold (95) is bent at an acute angle relative to the outside of the first bent portion (91).

4. A method according to one of claims 1 to 3, characterised in that the folding (96) is compressed in two steps first of all along a part of its length and then over the remaining length.

5. A method according to one of claims 1 to 4, characterised in that the compressed folding (97) is soft-soldered.

6. Equipment for carrying out the method according to claim 1, characterised by a first receiver (10), for a first gutter end (7) mitre-cut with an edge (5), which has a gutter-shaped wall (18) and an end surface (13) arranged at a mitre angle to the axis of curvature (15) of the wall (18), a first depressor (12) for holding the first gutter end (7) in the first receiver (10), a first die (16) arranged on the end surface (13) of the first reciver (10) and having a half-ring-shaped die surface (17) extending substantially perpendicularly to the end surface (13), and a first ram (21) adapted thereto for the formation of a first half-ring (82) at the edge (5) of the first gutter end (7), and first folding means (25, 27) comprising a bending ram (25) movable along the outside of the first die (16) and of the first ram (21), averted from the end surface (13), and a first folding ram (27), movable into the die aperture (29), for the formation of a first acute-angled fold (86), bent towards the inside of the first half-ring (82), at the edge (5) of the first gutter end (7);
a second receiver (30), for a second gutter end (8) mitre-cut with an edge (6), which has a gutter-shaped wall (40) and an end surface (32) arranged at a mitre angle to the axis of curvature (35) of the wall (40), a second depressor (31) for holding the second gutter end (8) in the second receiver (30), a second die (37) arranged on the end surface (32) of the second receiver (30) and having a half-ring-sharped die surface (38) extending substantially perpendicularly to the end surface (32), and a second ram (42) adapted thereto for the formation of a second half-ring (91) at the edge (6) of the second gutter end (8), and second folding means (43, 50, 51, 54) comprising a bending ram (43) movable along the outside of the second ram (42) and of the second die (37), averted from the end surface (32), a holder (50, 51) for the second gutter end (8) provided with the bent portion (93), and a second folding ram (54) for the formation of a second acute-angled fold (95), bent towards the outside of the second half-ring (91), at the edge (6) of the second gutter end (8); and
a press (4) for pressing together the folds (86, 95) of the two gutter ends (7, 8) when engaged one in the other (96).

7. Equipment according to claim 6, characterised in that the half-ring-shaped die surface (17) of the first die (16) is offset outwardly in stepped manner relative to the frontal edge (19) of the gutter-shaped wall (18) of the first receiver (10), so that the first half-ring (82) is offset outwardly in step-shaped manner (81) from the first gutter end (7).

8. Equipment according to claim 6 or 7, characterised in that the die surface (38) of the second die (37) extends from the frontal edge (39) of the gutter-shaped wall (40) of the second receiver (30), the holder (50, 51) of the second folding means (43, 50, 51, 54) consists of a support (50) having an outwardly arched bearing surface for the inner wall of the second gutter end (8) and an end surface (52) extending at a mitre angle to the axis of curvature of the bearing surface and a third depressor (51) which has an inwardly arched depressing surface and an end surface (53) set back relative to the end surface (52) of the support (50), and in that the second folding ram (54) is displaceable substantially perpendicularly to the end surface (52) of the support (50) and is adapted to the curvature of the support (50), in order to bend the bent portion (93) of the second gutter end (8) at an acute angle relative to the outside of the second half-ring (91) for the formation of the second fold (95).

9. Equipment according to one of claims 6 to 8, characterised in that the press (4) comprises a press ram (70) having a half-ring-shaped pressing surface, a press die (74) having a die surface extending only along a part of the extent of the pressing surface of the press ram (70), and a press counter-ram (76) having a pressing surface extending along the remaining part of the extent of the pressing surface of the press ram (70), and the one press pair formed from the press ram (70) and the press die (74) as well as the other press pair formed from the press ram (70) and the press counter-ram (76) can be pressed together independently of one another, so that the folds (86,95), engaged one in the other (96), of the two gutter ends (7,8) can be pressed together in two steps first of all along a part of their length by the one press pair (70,74) and then over their remaining length by the other press pair (70,76).

10. A gutter corner piece, consisting of a mitre connection of two gutter ends, produced in accordance with the method in accordance with claim 1, characterised in that the two gutter end edges (5, 6) each have a fold (86, 95), the two folds (86, 95) are folded together (97), and the folding (97) is arranged substantially perpendicularly to the mitre plane.

## Revendications

1. Procède pour fabriquer une pièce de coin de gouttière d'après lequel deux extrémités de gouttières (7, 8) sectionnées en biais sont réunies entre elles par un de leurs bords (5, 6), caractérisé en ce qu'on constitue sur le bord (5) d'une des extrémités de gouttière (7) un premier demi-anneau (83) disposé approximativement perpendiculairement au plan de coupe-biaise (83), avec un premier pli à angle aigu (86) sur la face intérieure de l'anneau, et sur le bord (6) de l'autre extrémité de gouttière (8) un deuxième demi-anneau (91) disposé approximativement perpendiculairement au plan de coupe-biaise (83) avec un deuxième pli (95) sur la face extérieure de l'anneau et en ce qu'on emboîte les deux plis l'un dans l'autre (96) et en ce qu'on comprime (97) l'emboîtement (96).

2. Procédé selon la revendication 1, caractérisé en ce qu'on déporte le premier demi-anneau (82) en gradins (81) vers l'extérieur par rappart à l'extrémité de gouttière (7).

3. Procédé selon la revendication 2, caractérisé en ce qu'on constitue sur le bord (5) d'une des extrémités de gouttière (7) un rebord (81) parallèle au plan de coupe biaise (83), avec un rabattement (82) constituant le premier demi-anneau et formant un angle droit avec le rebord et un rebord (85) se raccordant à angle droit au rabattement (85) et en ce que le rebord (85) est plié suivant un angle aigu avec la face intérieure du rabattement (82) pour obtenir la formation du premier repliage (86); et en ce qu'on constitue sur le bord (6) de l'autre extrémité de gouttière un premier pliage (91) à angle obtus constituant le deuxième semi-anneau dont l'angle de pliage obtus augmente constamment jusqu'à 180° devant le point le plus haut et le point le plus bas de la gouttière, ainsi qu'un deuxième rebord (93) dressé vers l'extérieur et se raccordant au premier rebord (91) suivant un angle droit, qui est plié en formant un angle aigu avec la face extérieure du premier rebord (91).

4. Procédé selon une des revendications 1 à 3, caractérisé en ce qu'on fait l'emboîtement (96) en deux étapes de compression, tout d'abord sur une partie de sa longueur et ensuite sur la longueur restante.

5. Procédé selon une des revendications 1 à 4, caractérisé en ce qu'on soude l'emboîtement comprimé (97), avec une soudure tendre.

6. Dispositif pour la mise en oeuvre du procédé selon la revendication 1, caractérisé par un premier support (10) destiné à une première extrémité de gouttière (7) coupée en biais sur un bord (5), qui comporte une paroi (18) en forme de gouttière et une face frontale (13) présentant un certain angle incliné par rapport à l'axe d'incurvation (15) de la paroi (18) qui est pourvu en outre d'un premier serre-flan (12) pour le maintien de la première extrémité de gouttière (7) sur le premier support (10) d'une première matrice (16) disposée sur la face frontale (13) du premier support (10), avec une surface de matrice (17) de forme semi-annulaire, placée approximativement perpendiculairement à la face frontale (13) et d'une première estampe (21) adaptée à celle-ci et destinée à la formation d'un premier demi-anneau (82) sur le bord (5) de la première extrémité de gouttière (7), avec un premier dispositif de repliage (25, 27), pourvu d'une estampe de bordage (25) mobile le long de la face extérieure de la première matrice (16) ne se trouvant pas en regard de la face frontale (13), et de la première estampe (21), et d'une première estampe de pliage (27), mobile dans l'ouverture de la matrice et destinée à la formation d'un premier pli (86) à angle aigu, recourbé vers l'intérieur du premier demi-anneau (82) sur le bord (5) de la première extrémité de gouttière (7); par un deuxième support (30) destiné à une deuxième extrémité de gouttière (8) coupée en biais sur un bord (6) qui comporte une paroi (40) en forme de gouttière et une face frontale (32) présentant un certain angle incliné par rapport à l'axe d'incurvation (35) de la paroi (40) qui est pourvu en outre d'un deuxième serre-flan pour le maintien de la deuxième extrémité de gouttière (8) sur, le deuxième support (30), d'une deuxième matrice (37) disposée sur la face frontale (32) du deuxième support (30); avec une surface de martice (38) de forme semi-circulaire, placée approximativement perpendiculairement à la face frontale (32), et d'une deuxième estampe (42) adaptée à celle-ci et destinée à la formation d'un deuxième demi-anneau (91) sur le bord (6) de la deuxième extrémité de gouttière (6), avec un deuxième dispositif de repliage (43, 50, 51, 54), pourvu d'une estampe de bordage (43) mobile le long de la face extérieure de la deuxième estampe (42), ne se trouvant pas en regard de la face frontale (32) et de la deuxième matrice (37) avec un support (50, 51) pour la deuxième extrémité de gouttière (8) pourvue du rebord (93) et une deuxième estampe de pliage (54) destinée à la formation d'un deuxième pli (95) à angle aigu, recourbé vers l'extérieur du deuxième demi-anneau (91), sur le bord de la deuxième extrémité de gouttière (8); et par une presse destinée à la compression des plis (85, 95) imbriqués entre eux des deux extrémités de gouttière (7, 8).

7. Dispositif selon la revendication 6, caractérisé en ce que la surface de forme semi-annulaire (17) de la première matrice (16) est déportée en gradins vers l'extérieur par rapport au bord (19) du côté frontal de la paroi (18) en forme de gouttière du premier support (10), afin que le premier anneau (82) soit déporté vers l'extérieur en gradins (81) par rapport à la première extrémité de gouttière (7).

8. Dispositif selon la revendicaion 6 ou 7, caractérisé en ce que la surface (38) de la deuxième matrice (37) se raccorde au bord (39) du côté frontal de la paroi (40) en forme de gouttière du deuxième support (30), en ce que le support (50, 51) du deuxième dispositif de repliage (43, 50, 51, 54) est constitué par une surface d'appui cintrée vers l'extérieur pour la paroi intérieure de la deuxième extrémité de gouttière (8), par un support (50) dont la face frontale présente un certain angle incliné par rapport à l'axe d'incurvation et par un troisième serre-flan (51) qui comporte une surface bombée vers l'intérieur et une surface frontale (53) en retrait par rapport à la surface frontale (52) du support (50), et en ce que la deuxième estampe de repliage (54) est mobile approximativement perpendiculairement à la surface frontale du support (50) et est adaptée à la courbure du support (50), afin de replier le rebord (93) de la deuxième extrémité de gouttière (8) pour constituer le deuxième pli à angle aigu sur le côté extérieur du deuxième demi-anneau (91).

9. Dispositif selon l'une des revendications 6 à 8, caractérisé en ce que la presse (4) comporte une estampe (70) ayant une surface de compression de forme semi-annulaire, une matrice (74) dont la surface ne s'étend longitudinalement que sur une partie du pourtour de la surface de compression de l'estampage (70) et une estampe opposée (76) dont la surface de compression s'étend sur la partie restante du pourtour de la surface de compression de l'estampage (70) et en ce qu'un des couples de surfaces de compression constitué par l'estampe (70) et de la matrice (74) et l'autre couple de surfaces de compression constitué par l'estampe (70) et l'estampe opposée (76) peuvent opérer indépendamment afin que les plis (86, 95) emboîtés (96) des deux extrémités de gouttière (7, 8) puissent être comprimés au cours de deux passes, d'abord sur une partie de leur longueur par un des couples de surfaces de compression (70, 74) et, ensuite, sur le restant de leur longueur par l'autre couple (70, 76).

10. Pièce de coin de gouttière, constituée par un assemblage en biais de deux extrémité de gouttière, obtenue selon le procédé de la revendication 1, caractérisée en ce que les deux bords d'extrémités de gouttières (5, 6) comportent chacun un pli (85, 95), que les deux plis sont emboîtés (97) ensemble et en ce que l'emboîtement (97) est approximativement perpendiculaire, au plan d'obliquité.
